# EUROPÄISCHE PATENTSCHRIFT

(11) **EP 0 074 338 B1**
(45) Veröffentlichungstag und Bekanntmachung des Hinweises auf die Patenterteilung: **13.02.1985**
(21) Anmeldenummer: 82810376.2
(22) Anmeldetag: 09.09.1982
(51) Int. Cl.: E04F 13/08

(54) **Plattenförmiges Verkleidungselement**
Facing panel
Panneau de revêtement

(30) Priorität: 09.09.1981 CH 5839/81
(43) Veröffentlichungstag der Anmeldung: 16.03.1983
(73) Patentinhaber: Zürcher Ziegeleien, CH-8045 Zürich (CH)
(72) Erfinder: Reinle, Erwin, CH-8044 Zürich (CH); Weber, Dietmar, CH-8636 Wald (CH)
(74) Vertreter: Schmauder, Klaus Dieter

## Beschreibung

Die vorliegende Erfindung betrifft ein plattenförmiges Verkleidungselement mit einer strukturierten, Schilde aufweisenden Oberfläche, die durch Fugen voneinander getrennt vorliegen, und mit vertikalen und horizontalen Überfalzungsrändern an zwei aneinanderstoßenden Seiten und hinterschnittenen Randteilen an den komplementären Seiten, sowie eine plattenförmige Verkleidung für Bauten aus einzelnen plattenförmigen Elementen, zwischen denen Fugen vorliegen, und bei der am Zusammenstoß von zwei Elementen hinterschnittene Randteile an zwei aneinanderstoßenden Seiten des einen Elementes über Überfalzungsränder an den komplementären Seiten des anderen Elementes greifen.

Bei bekannten plattenförmigen Verkleidungselementen und Verkleidungen der vorstehend genannten Art (z. B. US-A-2 278 289) sind die Fugen zwischen den Schilden mit einem Granulat überdeckt. Am Zusammenstoß von zwei Elementen soll durch die Unregelmäßigkeit der Granulatschicht die Sichtbarkeit der Stoßfuge herabgemindert werden. Dennoch bleibt die Stoßfuge auf der gesamten Elementhöhe nicht nur bei genauer Betrachtung sichtbar, sondern liegt vor allen Dingen offen vor, so daß Feuchtigkeit in die Stoßfuge und damit in das Element und hinter dasselbe eindringen kann. Die bekannte unregelmäßige Abdeckung macht nicht nur die Verwendung von Granulat erforderlich, sondern schließt Fugen mit glatter Oberfläche aus.

Aus der US-A-3 217 453 bzw. DE-A-2 631 463 ist eine Wandplatte zur Verkleidung von Gebäuden mit strukturierter Oberfläche bekannt, die Blindfugen zur Simulierung einer Ziegelsteinstruktur besitzt. Die vertikal und horizontal verlaufenden Blindfugen erstrecken sich auf einem Teil der Höhe bzw. Länge der Platte von einem Überfalzungsrand weg durchgehend bis zur nächsten Längs- bzw. Querfuge. An den Stirnseiten von zwei Elementen überlappen sich ein hinterschnittener Randteil mit einem Überfalzungsrand des jeweils benachbarten Elementes. Am Zusammenstoß zweier Elemente liegt daher stets eine über die gesamte Höhe sich erstrekkende durchgehende Fuge vor, die sich jeweils nach einem Element stets in der Verkleidung wiederholt. Hierdurch sind die einzelnen Elemente optisch erkennbar, was bei der Verkleidung infolge der stetigen Wiederholung der durchgehenden Blindfugen störend wirkt. Eine aus den Wandplatten hergestellte Wandverkleidung besitzt daher z. B. vertikale Blindfugen nur in unregelmäßigen Abständen und verschiedenen Höhen.

Es ist die Aufgabe der vorliegenden Erfindung, ein plattenförmiges Verkleidungselement sowie eine plattenförmige Verkleidung der eingangs genannten Art zu schaffen, mit denen nicht nur die Sichtbarkeit der Stoßfuge von zwei aneinandergrenzenden Elementen größtenteils herabgesetzt und das Eindringen von Feuchtigkeit vermieden werden soll, sondern bei denen auch der Zusammenstoß der Elemente, wenn überhaupt, optisch nur schwer erkennbar und die einzelnen Elemente in der Verkleidung optisch nicht voneinander unterscheidbar sein und darüberhinaus ein gleiches Bild der Verkleidung ergeben sollen.

Diese Aufgabe wird bei dem plattenförmigen Verkleidungselement der eingangs genannten Art erfindungsgemäß dadurch gelöst, daß sich Blindfugen mindestens von dem einen Überfalzungsrand weg auf einem Teil der einen Abmessung des Elementes erstrecken, so daß die Schilde durch einen Kammrücken miteinander verbunden sind, der die freien Enden der Blindfugen begrenzt und teilweise auf den sich in der einen Abmessung erstreckenden anderen Überfalzungsrand ragt. Die eine Abmessung des Elementes ist z. B. die Höhe desselben.

Durch das erfindungsgemäß geschaffene Verkleidungselement kann beim Zusammenfügen erreicht werden, daß die Stoßfuge von dem auf der Elementhöhe überragenden Schildteil abgedeckt werden kann, weil dieser den Überfalzungsrand des anderen Teiles überdecken kann. Andererseits wird durch den teilweise auf den Überfalzungsrand ragenden Kammrücken nur auf einem geringen Teil, z. B. der Plattenhöhe, eine optisch wahrnehmbare Stoßfuge der Schilde aneinander erzeugt. Ebenso ergibt sich nur ein kleiner sichtbarer Teil der Stoßfuge auf z. B. der Elementhöhe, die sich über den quer zur Plattenhöhe erstreckenden Überfalzungsrand erstreckt.

Damit ist es mit dem erfindungsgemäß geschaffenen Verkleidungselement möglich, die Stoßfuge von zwei aneinandergrenzenden Verkleidungselementen nicht nur größtenteils abzudecken, sondern optisch bis auf ein Minimum verschwinden zu lassen. Gleichzeitig wird auch erreicht, daß die Stoßfuge auf ihrer überwiegenden Länge überdeckt werden kann. Hierdurch kann vermieden werden, daß die Stoßfuge offen vorliegt, so daß Feuchtigkeit in dieselbe nicht mehr eindringen kann.

Insbesondere wird durch den sich teilweise auf den anderen Überfalzungsrand erstreckenden Kammrücken erreicht, daß auch am Zusammenstoß von zwei Elementen am Rand eine Blindfuge, d. h. eine Randblindfuge geschaffen wird, die sich von den übrigen Blindfugen zwischen den Schilden der Elemente in keiner Weise in ihren Abmessungen und in ihrer Anordnung unterscheidet. Dadurch wird insbesondere eine ununterbrochene Folge von Blindfugen über mehrere aneinanderstoßende Elemente und damit ein optisch gleichmäßiges Bild erreicht.

Der Kammrücken kann den anderen Überfalzungsrand mit einem Fortsatz oder Stegteil überragen. Die Blindfugen zwischen den Schilden können sich quer zu dem einen Überfalzungsrand erstrecken und vertikal zu dem horizontal angeordneten einen Überfalzungsrand vorliegen. Die sich auf einem Teil der Höhe des Elementes erstreckenden Blindfugen reichen vorzugsweise mit ihren freien Enden bis an den Kammrücken heran, der dieselben begrenzt. Die Randblindfugen werden dabei vorzugsweise durch den auf den anderen Überfalzungsrand ragenden Teil des Kammrückens, z. B. durch den Fortsatz oder Stegteil, begrenzt. In einer Ausführungsform der Erfindung liegt der Kammrücken horizontal vor und ist die untere Begrenzung der vertikal angeordneten Blindfugen. Durch den Kammrücken mit seinem auf den anderen Überfalzungsrand ragenden Teil wird z. B. der sogenannte Schuhschachteleffekt beim Zusammenstoßen der Blindfugen mit Horizontalfugen verhindert.

Die Blindfugen können kanalförmig und in regelmäßigen oder unregelmäßigen Abständen voneinander angeordnet sein. Die Schilde können in Draufsicht gesehen eine beliebige Gestalt aufweisen und z. B. rechteckig, quadratisch, polygonal oder kurvenförmig begrenzt ausgebildet sein. Die Blindfugen können dann in komplementärer Weise entsprechend ausgebildet vorliegen. Auf diese Weise können auch halbkreisförmige Schilde oder solche in Form eines Schuppen-Frieses vorliegen.

Der Überfalzungsrand erstreckt sich z. B. in Elementhöhe nur auf einem Teil derselben, vorzugsweise auf einem überwiegenden Teil derselben. Der Kammrücken kann wegen der Hinterschneidung den Überfalzungsrand in Elementhöhe überragen.

In einfachster Form kann weiterhin nach der Erfindung eine plattenförmige Verkleidung für Bauten vorliegen, die aus einzelnen plattenförmigen Elementen zusammengesetzt ist, zwischen denen Fugen vorliegen. An einem Zusammenstoß von zwei Elementen greifen hinterschnittene Randteile an zwei aneinanderstoßenden Seiten des einen Elementes über Überfalzungsränder an den komplementären Seiten des anderen Elementes. Erfindungsgemäß ragen bei der plattenförmigen Verkleidung die Elemente mit einem Steg oder Fortsatz teilweise auf den sich mindestens in der einen Abmessung des Elementes erstreckenden Überfalzungsrand, so daß der Zusammenstoß der beiden benachbarten Elemente sich lediglich auf einem kleinen Teil der einen Abmessung erstreckt. Dabei ist der Zusammenstoß von jeweils zwei Elementen von dem übergreifenden, hinterschnittenen Randteil überdeckt. Die jeweils eine Abmessung kann die Höhe des Elementes sein.

Hierdurch wird eine plattenförmige Verkleidung geschaffen, bei der die einzelnen Elemente durch die Blindfugen voneinander getrennt sind, mit anderen Worten, sich zwischen den einzelnen aneinanderstoßenden Elementen Blindfugen befinden. Diese Blindfugen, die auch als Randblindfugen zu bezeichnen sind, erstrecken sich nur auf einem Teil, z. B. der Höhe, des Elementes von dem einen Überfalzungsrand weg und sind an ihren freien Enden durch den Steg des Elementes begrenzt. Durch diese Maßnahmen nach der Erfindung erhält die plattenförmige Verkleidung nicht nur ein einheitliches Aussehen infolge der stets mit gleichen Abständen, d. h. den Elementlängen entsprechenden Abständen, folgende Blindfugen, d. h. Randblindfugen, sondern die einzelnen Elemente lassen sich optisch nicht mehr voneinander trennen, d. h. sind nicht mehr sichtbar. Auf diese Weise lassen sich in beliebiger Weise mehrere Elemente mit einem tatsächlich verdeckten Zusammenstoß, d. h. mit einem über seinen größten Teil der Länge überdeckten Zusammenstoß zu einer Verkleidungswand zusammenfügen, bei der lediglich nur ein kurzes Stück eines Zusammenstoßes sichtbar ist.

Die Elemente der plattenförmigen Verkleidung können an ihrer Oberfläche glatt bzw. eben, d. h. strukturlos ausgebildet sein. Durch Aneinanderreihung, z. B. horizontale Aneinanderreihung, derartiger glatt ausgebildeter Elemente mit dem Fortsatz bzw. Steg, wird eine Reihe von Blindfugen gebildet, die sich von dem einen Überfalzungsrand weg auf einem Teil der Höhe des Elementes erstrecken, wobei dann die Elemente einzelne Schilde darstellen, die durch einen Kammrücken miteinander verbunden sind. Dieser Kammrücken wird durch den überragenden Fortsatz bzw. Steg des Elementes hervorgerufen.

Die Elemente der plattenförmigen Verkleidung können aber auch eine strukturierte, Schilde aufweisenden Oberfläche besitzen, wobei zwischen den Schilden Blindfugen vorliegen können. Die Blindfugen erstrecken sich dabei von dem einen Überfalzungsrand weg auf einem Teil z. B. der Höhe des Elementes und es verbleibt dadurch ein Kammrücken, der mit dem Steg oder Fortsatz teilweise auf den sich z. B. in Elementhöhe erstreckenden Überfalzungsrand ragt. Der Zusammenstoß von zwei Schilden benachbarter Elemente erstreckt sich dann lediglich nur auf einem kleinen Teil der Elementhöhe.

Auch bei der plattenförmigen Verkleidung können sich die Blindfugen zwischen den Schilden quer zu dem einen Überfalzungsrand erstrecken und vertikal zu dem horizontal angeordneten einen Überfalzungsrand erstrecken. Weist das Element der plattenförmigen Verkleidung einen Kammrücken auf, so stellt dieser wiederum die untere Begrenzung für die freien Enden der Blindfugen des einzelnen Elementes dar. Auch bei der plattenförmigen Verkleidung nach der Erfindung liegt praktisch eine optisch fugenlose Fassadenhaut vor, da die Fugen zwischen den Elementen verschwinden.

Weitere Merkmale der Erfindung sind Gegenstand der übrigen abhängigen Ansprüche.

Die Elemente bzw. die plattenförmige Verkleidung nach der Erfindung kann bei Bauten für Wand-, Boden- oder Dachverkleidungen eingesetzt werden. Die Elemente können aus Glasfaserbeton, z. B. CEMFOR bzw. CEMFOR-NORMA, eingetragenes Warenzeichen der Zürcher Ziegeleien, Zürich, hergestellt sein. Es kann aber auch Kunststoffbeton, z. B. alleine oder mit niedrigem oder ohne Glasfasergehalt, oder Holz oder Metall als Material für die Elemente und damit die Verkleidung verwendet werden. Vorzugsweise wird die Verkleidung für eine hinterlüftete Fassade verwendet.

Durch die Elemente nach der Erfindung stoßen bei einer Verkleidung z. B. zwei Elemente nicht bündig zusammen. Durch die Blindfugen kann eine Identität von Montagefuge und Blindfuge und damit eine Identität in der Struktur erreicht werden. Durch die dadurch erreichte Abdeckung des Zusammenstoßes kann z. B. von einer bezüglich der Sichtbarkeit fast zusammenstoßlosen bzw. fugenlosen Verkleidung gesprochen werden. Die Elemente können eine Länge von 40 bis 600 cm, vorzugsweise 120 cm aufweisen und in einer Flächengröße von z. B. vier Quadratmetern vorliegen, was z. B. von dem jeweils verwendeten Material abhängig sein kann. Die Höhe der Elemente kann 15 bis 480 cm, vorzugsweise 15 bis 60 cm betragen. Es können Elemente mit Höhen von z. B. 15, 30 und 60 cm hergestellt werden, so daß ein Modular-Elementensystem zum Aufbau einer Verkleidung geschaffen wird. Die Elemente können auch für Rundbauten mit gekrümmten Flächen verwendet oder wendelartig angeordnet werden. Die Schilde können eine glatte oder auch in sich strukturierte, z. B. gewellte, Oberfläche besitzen.

Bei der Verwendung der erfindungsgemäßen Elemente für eine hinterlüftete Fassade kann in besonders vorteilhafter Weise eine nachträgliche Isolierung geschaffen werden, die dann mit der erfindungsgemäßen Verkleidung abgedeckt wird.

Die Erfindung wird nachstehend anhand der Zeichnungen in weiteren Ausführungsbeispielen näher erläutert. Die Fig. 1 bis 10b zeigen verschiedene Ausführungsformen von plattenförmigen Elementen und Verkleidungen in Draufsicht und im Schnitt. Fig. 11 und 11 a bzw. 12 und 12a sind photographische Ansichten von zwei plattenförmigen Verkleidungen, jeweils in verschiedenen Abbildungsmaßstäben.

Nach Fig. 1 besitzt ein plattenförmiges Verkleidungselement in Form einer Platte 1 strukturierte Schilde 2, wodurch eine strukturierte Oberfläche vorliegt. Die Schilde 2 sind durch vertikal gebildete Blindfugen 3 voneinander getrennt, wie auch Fig. 10 zeigt, liegen an zwei aneinanderstoßenden Seiten, d. h. an der einen Längsseite 4 und der an diese anstoßenden Stirnseite 5 Überfalzungsränder 6 und 7 vor und an den komplementären Seiten 8 und 9 der Platte 1 hinterschnittene Randteile 10 und 11. Die Blindfugen 3 erstrecken sich von dem einen horizontalen Überfalzungsrand 6 weg auf einem Teil der Höhe h der Platte 1, so daß die Schilde 2 durch einen Kammrücken 12 miteinander verbunden sind. Der Kammrücken 12 ragt in Längsrichtung der Platte 1 an der Seite 5 mit einem Fortsatz oder Steg 13 auf den vertikalen Überfalzungsrand 7, der sich in der Höhe h erstreckt. Auf der anderen Seite 8 liegt der hinterschnittene Randteil 10 vor, der bei Aneinanderreihen von Platten 1 auf den Überfalzungsrand 7 der jeweils angrenzenden Platte 1 übergreifen kann, der sich in der Höhe h erstreckt. In Fig. 1 sind zwei Platten 1 aneinandergereiht. Wie auch die Fig. 10a und 10b in einem Schnitt zeigen, überragen die Schilde 2 die Platte 1 in der Höhe, wobei die Platte 1 die Überfalzungsränder 6 und 7 bildet.

Fig. 1 zeigt mehrere Platten 1 übereinander angeordnet, wobei der hinterschnittene Randteil 11 über den Überfalzungsrand 6 der angrenzenden Platte 1 greift, und damit die Längsfuge abdeckt. Mehrere Platten 1 können mit ihren horizontalen Seiten, d. h. den Längsseiten 4, aneinanderstoßend auch aus einem Stück hergestellt sein. Es können zwei oder auch mehrere solcher Platten 1 auf diese Weise zu einem Plattenelement verbunden sein, das dann mit seinen äußeren freien Längsseiten 4 bzw. 9, wie vorstehend beschrieben, mit anderen Platten oder Plattenelementen verbunden sein kann.

Beim Zusammenstoß von zwei Elementen mit ihren sich in Elementhöhe h erstreckenden Seiten 5 und 8, d. h. ihren Vertikalseiten, stößt der überragende Randteil 10 des einen Elementes an den Fortsatz 13 des Kammrückens 12 und bildet lediglich an diesem Zusammenstoß zwischen den beiden Schilden einen Spalt 15. Durch das Übergreifen des Randteiles 10 auf den Überfalzungsrand 7 wird der Zusammenstoß von zwei Platten 1 und damit der dadurch vorliegende Spalt auf seinem überwiegenden Teil vollständig abgedeckt. Der Spalt des Zusammenstoßes erscheint sichtbar lediglich noch in der durch den Überfalzungsrand 6 gebildeten Längsfuge 14 als Spalt 16.

Die Länge und Höhe des Fortsatzes 13 wird derart gewählt, daß beim Zusammenstoß von zwei Elementen eine gleiche Breite der dadurch hervorgerufenen Randblindfuge 17 entsteht, wie sie auch bei den Blindfugen 3 vorliegt. Durch das Element nach der Erfindung bzw. durch die dadurch erreichte Verkleidung kann nicht nur der Spalt am Zusammenstoß von zwei Elementen optisch auf einem überwiegenden Teil seiner Länge zum Verschwinden gebracht werden, sondern es wird dieser Spalt auch abgedeckt, so daß ein Eindringen von Feuchtigkeit in das Element bzw. hinter die Verkleidung in vorteilhafter Weise verhindert werden kann. Durch den Spalt 15 am Zusammenstoß von Schild 2 des einen Elementes mit dem Fortsatz 13 des anderen Elementes wird lediglich nur ein Spalt von sehr kurzer Länge gegenüber der Gesamthöhe h sichtbar, so daß insgesamt betrachtet die Spalte optisch zum Verschwinden gebracht werden können.

Fig. 1 zeigt weiterhin im Schnitt, daß die Unterkonstruktion 20 bzw. 25 z. B. aus Aluminium oder Holz bestehen kann. Nach Fig. 2 können variable Schildbreiten a, b und c der Schilde 2a von zwei Verkleidungselementen 1a vorliegen. Fig. 3 zeigt drei Verkleidungselemente 1 b mit der Gesamthöhe h und ebenfalls variablen Schildbreiten der Schilde 2b. Die Ausführungsformen nach Fig. 4 und 5 besitzen Schilde 2c bzw. 2d mit in der Zeichnung unten bzw. oben liegenden Halbkreisbogen. Bei den Ausführungsformen nach Fig. 6 und 7 liegen Schilde 2e in Form eines sogenannten Schuppen-Frieses vor, wobei Fig. 7 wiederum drei Elemente 1 mit der Gesamthöhe h zeigt. Bei den Ausführungsformen nach Fig. 1 bis 7 beträgt die Länge L der Verkleidungselemente z. B. 120 cm. Die Fig. 1 bis 3 zeigen die Ausführungsformen im Maßstab 1 : 5.

Fig. 8 zeigt im Maßstab 1 : 1 in einem Horizontal- und Vertikalschnitt (in der Zeichnung oben bzw. unten) Einzelheiten einer Aluminium-Unterkonstruktion 20 mit Hinterlüftung 21 und thermischer Isolation für Verkleidungselemente 23 an einer Wand 24. Eine Holzunterkonstruktion 25, ebenfalls mit einer Hinterlüftung 26 und thermischer Isolation 27 zur Befestigung von Verkleidungselementen 28 an einer Wand 29, zeigt die Fig. 9 im Maßstab 1 : 1 in einem Horizontal- und Vertikalschnitt (in der Zeichnung oben bzw. unten).

Die Verkleidungselemente nach Fig. 11 und 12 haben ein Format von z. B. 120 mal 15 cm, wobei die Blindfugen eine Kanaltiefe von z. B. 8 mm haben.

In einer anderen Ausführungsform der Erfindung kann bei dem Verkleidungselement der Kammrücken auch in der vertikalen Richtung, d. h. auf den z. B. horizontalen Überfalzungsrand ragen. Es können sich dann Blindfugen in der gleichen Weise, wie zuvor in den Ausführungsbeispielen nach Fig. 1 bis 12 beschrieben, von dem vertikal vorgesehenen Überfalzungsrand weg auf einem Teil der horizontalen Abmessung des Elementes erstrecken. Auch bei der plattenförmigen Verkleidung nach der Erfindung kann ein Fortsatz oder Steg in vertikaler Richtung auf den horizontal vorgesehenen Überfalzungsrand ragen. Es können damit also auch vertikal verlaufende Kammrücken gebildet werden, die entweder alleine oder mit den sich horizontal erstrekkenden Kammrücken gleichzeitig, d. h. zusammen vorliegen können. Es können jedoch auch über eine plattenförmige Verkleidung hinweg gemischt vertikal verlaufende und horizontal verlaufende Kammrücken bzw. Fortsätze oder Stege vorliegen, so daß eine beliebige optische Struktur erreicht werden kann. Die Fortsätze in vertikaler und/oder horizontaler Richtung der Kammrücken bzw. Elemente können auch innerhalb eines Feldes bzw. Elementes blind angeordnet sein, so daß sich hierdurch eine weitere Möglichkeit von verschiedenen Ausführungsformen eines optischen Bildes bzw. einer Strukturierung ergeben kann.

In Umkehrung der zuvor geschilderten Ausführungsform, können auch die tiefer als die Schilde liegenden Fugen eine Abmessung bzw. Ausdehnung haben, die größer ist als z. B. die Abmessung oder Ausdehnung der Schilde. Auf diese Weise kann eine sogenannte »Scheinfuge« erreicht werden, die erhaben vorliegt. Auf diese Weise lassen sich zusätzlich eine Vielzahl von Strukturen und damit optischen Bildern erreichen.

## Patentansprüche

1. Plattenförmiges Verkleidungselement (1) mit einer strukturierten, Schilde (2) aufweisenden Oberfläche, die durch Fugen voneinander getrennt vorliegen, und mit vertikalen und horizontalen Überfalzungsrändern (6, 7) an zwei aneinanderstoßenden Seiten (4, 5) und hinterschnittenen Randteilen (10, 11) an den komplementären Seiten (8, 9), dadurch gekennzeichnet, daß sich Blindfugen (3) mindestens von dem einen Überfalzungsrand (6) weg auf einem Teil der einen Abmessung (Höhe h) des Elementes (1) erstrecken, so daß die Schilde (2) durch einen Kammrücken (12) miteinander verbunden sind, der die freien Enden der Blindfugen (3) begrenzt und teilweise auf den sich in der einen Abmessung (Höhe h) erstreckenden anderen Überfalzungsrand (7) ragt.

2. Verkleidungselement nach Anspruch 1, dadurch gekennzeichnet, daß die Blindfugen (3) kanalförmig ausgebildet sind.

3. Verkleidungselement nach Anspruch 1 oder 2, dadurch gekennzeichnet, daß die Blindfugen (3) in regelmäßigen Abständen vorliegen.

4. Verkleidungselement nach Anspruch 1 oder 2, dadurch gekennzeichnet, daß die Blindfugen (3) in unregelmäßigen Abständen (a, b, c) vorliegen.

5. Verkleidungselement nach Anspruch 1, dadurch gekennzeichnet, daß die Schilde (2) rechteckig, quadratisch, polygonal oder kurvenförmig begrenzt ausgebildet sind.

6. Plattenförmiges Verkleidungselement nach einem der Ansprüche 1 bis 5, dadurch gekennzeichnet, daß sich die Blindfuge (3) auf einem Teil der Höhe (h) erstreckt und der Kammrücken (12) teilweise auf den sich in Elementhöhe (h) erstreckenden Überfalzungsrand (7) ragt.

7. Verkleidungselement nach Anspruch 1, dadurch gekennzeichnet, daß der andere Überfalzungsrand (7) in Elementhöhe (h) sich nur auf einem Teil, vorzugsweise auf einem überwiegenden Teil der Höhe (h) erstreckt.

8. Verkleidungselement nach Anspruch 1, dadurch gekennzeichnet, daß der Kammrücken (12) den anderen Überfalzungsrand (7) in Elementhöhe (h) überragt.

9. Verkleidungselement nach einem der Ansprüche 1 bis 8, dadurch gekennzeichnet, daß der Kammrücken (12) den anderen Überfalzungsrand (7) mit einem Stegteil überragt.

10. Verkleidungselement nach einem der Ansprüche 1 bis 9, dadurch gekennzeichnet, daß sich die Blindfugen (3) zwischen den Schilden (2) quer zu dem einen Uberfalzungsrand (6) erstrekken.

11. Verkleidungselement nach einem der Ansprüche 1 bis 10, dadurch gekennzeichnet, daß sich die Blindfugen (3) vertikal zu dem horizontal angeordneten einen Überfalzungsrand (6) erstrecken.

12. Verkleidungselement nach einem der Ansprüche 1 bis 11, dadurch gekennzeichnet, daß der Kammrücken (12) die untere Begrenzung für die freien Enden der Blindfugen (3) ist.

13. Plattenförmige Verkleidung für Bauten, die aus einzelnen plattenförmigen Elementen (1) zusammengesetzt ist, zwischen denen Fugen vorliegen, und bei der am Zusammenstoß von zwei Elementen hinterschnittene Randteile (10, 11) an zwei aneinanderstoßenden Seiten (4, 5) des einen Elementes (1) über Überfalzungsränder (6, 7) an den komplementären Seiten (8, 9) des anderen Elementes (1) greifen, dadurch gekennzeichnet, daß die Elemente (1) mit einem Steg oder Fortsatz (13) teilweise auf den sich mindestens in der einen Abmessung (Höhe h) des Elementes (1) erstreckenden Überfalzungsrand (7) ragen, so daß der Zusammenstoß der beiden benachbarten Elemente (1) sich lediglich auf einem kleinen Teil der einen Abmessung (Höhe h) erstreckt, wobei der Zusammenstoß von jeweils zwei Elementen (1) von dem übergreifenden, hinterschnittenen Randteil (10) überdeckt ist.

14. Plattenförmige Verkleidung nach Anspruch 13, deren Elemente eine strukturierte, Schilde aufweisende Oberfläche besitzen, die durch Fugen voneinander getrennt vorliegen, dadurch gekennzeichnet, daß die Elemente (1) Blindfugen (3) besitzen, die sich mindestens von dem einen Uberfalzungsrand (6) weg auf einen Teil der einen Abmessung (Höhe h) des Elementes (1) erstrecken und bei denen ein dadurch verbleibender Kammrücken sich teilweise auf den sich mit der einen Abmessung (Höhe h) erstreckenden anderen Überfalzungsrand (7) ragt, so daß der Zusammenstoß der beiden Schilde (2) der benachbarten Elemente sich lediglich auf den kleinen Teil der einen Abmessung (Höhe h) erstreckt.

15. Plattenförmige Verkleidung nach Anspruch 13, dadurch gekennzeichnet, daß der andere Überfalzungsrand (7) in der einen Abmessung (Höhe h) sich nur auf einen Teil, vorzugsweise auf einen überwiegenden Teil der einen Abmessung (h) erstreckt.

16. Plattenförmige Verkleidung nach Anspruch 14 oder 15, dadurch gekennzeichnet, daß sich der andere Überfalzungsrand in Elementhöhe (h) erstreckt.

17. Plattenförmige Verkleidung nach Anspruch 13, dadurch gekennzeichnet, daß der Kammrücken (12) den anderen Überfalzungsrand (7) in Elementhöhe (h) überragt.

18. Plattenförmige Verkleidung nach einem der Ansprüche 13 bis 17, dadurch gekennzeichnet, daß der Kammrücken (12) den anderen Überfalzungsrand (7) mit einem Stegteil (13) überragt.

19. Plattenförmige Verkleidung nach einem der Ansprüche 13 bis 18, dadurch gekennzeichnet, daß sich die kanalförmig ausgebildeten Blindfugen.(3) zwischen den Schilden (2) quer zu dem einen Uberfalzungsrand (6) erstrecken.

20. Plattenförmige Verkleidung nach einem der Ansprüche 13 bis 19, dadurch gekennzeichnet, daß sich die Blindfugen (3) vertikal zu dem horizontal angeordneten einen Überfalzungsrand (6) erstrecken.

21. Plattenförmige Verkleidung nach einem der Ansprüche 13 bis 20, dadurch gekennzeichnet, daß der Kammrücken (12) die untere Begrenzung für die freien Enden der Blindfugen (3) ist.

## Claims

1. A plate-shaped panelling element (1) comprising a structured surface defining plates (2) separated from each other by grooves, and having vertical and horizontal overlap edges (6, 7) on two adjacent sides (4, 5) and undercut edge portions (10, 11) on the complementary sides (8, 9), characterized in that blind grooves (3) extend from at least one of said overlap edge (6) over a portion of one dimension (heighth) of the element (1) so that the plates (2) are interconnected by a comb back (12) which terminates the free ends of the blind grooves (3) and protrudes partially onto the other overlap edge (7) extending in said one dimension (height h).

2. The panelling element of claim 1, characterized in that the blind grooves (3) are formed as channels.

3. The panelling element of claim 1 or 2, characterized in that the blind grooves (3) are located at regular intervals.

4. The panelling element of claim 1 or 2, characterized in that the blind grooves (3) are located at irregular intervals (a, b, c).

5. The panelling element of claim 1, characterized in that the plates (2) are formed rectangularly, quadratically, polygonally or curved.

6. The plate-shaped panelling element of one of claims 1 to 5, characterized in that the blind groove (3) extends over a portion of the heigt (h) and the comb back (12) protrudes partially onto the overlap edge (7) of the element height (h).

7. The panelling element of claim 1, characterized in that the other overlap edge (7) extends in the element height (h) only over a portion, preferably over a predominant portion of the height (h).

8. The panelling element of claim 1, characterized in that the comb back (12) extends beyond the other overlap edge (7) in the element height (h).

9. The panelling element of one of claims 1 to 8, characterized in that the back comb (12) extends beyond the other overlap edge (7) with a web portion.

10. The panelling element of one of claims 1 to 9, characterized in that the blind grooves (3) extend between the plates (2) tranversely to said one overlap edge (6).

11. The panelling element of one of claims 1 to 10, characterized in that the blind grooves (3) extend vertically to the horizontally arranged one overlap edge (6).

12. The panelling element of one of claims 1 to 11, characterized in that the comb back (12) constitutes the lower limit for the free ends of the blind grooves (3).

13. A plate-shaped panelling for buildings which is composed of indivudual plate-shaped elements (1) having gaps, therebetween, and in which at the engagement of two elements undercut edge portions (10, 11) on two adjacent sides (4, 5) of one of the elements (1) engage overlap edges (6, 7) on the complementary sides (8, 9) of the other element (1), characterized in that the elements (1) with a web or extension (12) protrude partially over the overlap edge (7) extending at least in the one dimension (height h) of the element (1) so that the joint of the both adjacent elements (1) merely extend over a small portion of the one dimension (height h), whereby the joint of respective two elements is covered by the overlapping undercut edge portion (10).

14. The plate-shaped panelling of claim 14, the elements of which possessing a structured surface defining plates which are separated from each other by grooves, characterized in that the elements (1) have blind grooves (3) which extend from at least one of said overlap edges (6) over a portion of the one dimension (height h) of the element (1) and a remaining comb back of which remaining thereby partially protrudes onto the other overlap edge (7) extending with the one dimension (height h), so that the joint of the both plates (2) of the adjacent elements merely extends over a small portion of said one dimension (height h).

15. The plate-shaped panelling of claim 13, characterized in that the other overlap edge (7) extends in said one dimension (height h) only over a portion, preferably over a predominant portion of said one dimension (h).

16. The plate-shaped panelling of claim 14 or 15, characterized in that the other overlap edge extends in the element height (h).

17. The plate-shaped panelling of claim 13, characterized in that the comb back (12) protrudes onto the other overlap edge (7) in element height (h).

18. The plate-shaped panelling of one of claims 13 to 17, characterized in that the comb back (12) protrudes with a web portion (13) onto the other overlap edge (7).

19. The plate-shaped panelling of one of claims 13 to 18, characterized in that the blind grooves (3) formed as a channel extend between the plates (2) transversally to the one overlap edge (6).

20. The plate-shaped panelling of one of claims 13 to 19, characterized in that the blind grooves (3) extend vertically to the horizontally arranged one overlap edge (6).

21. The plate-shaped panelling of one of claims 13 to 20, characterized in that the comb back (12) constitutes the lower limit for the free ends of the blind grooves (3).

## Revendications

1. Elément de garnissage (1) sous forme de panneau, comportant une surface structurée à plaques (2) qui sont séparées les unes des autres par des joints, et présentant des bords à enture verticaux et horizontaux (6, 7) sur deux côtés adjacents (4, 5), et des parties marginales contre-dépouillées (10, 11) sur les côtés complémentaires (8, 9), caractérisé en ce que des rainures borgnes (3) s'étendent à partir d'au moins un des bords à enture (6) sur une partie de l'une des dimensions (hauteur h) de l'élément (1), de façon que les plaques (2) sont réunies entre elles par une arête (12) qui limite les extrémités libres des rainures borgnes (3) et recouvre partiellement l'autre bord à enture (7) s'étendant sur l'une des dimensions (hauteur h).

2. Elément de garnissage selon la revendication 1, caractérisé en ce que les rainures borgnes (3) ont la forme d'un canal.

3. Elément de garnissage selon la revendication 1 ou 2, caractérisé en ce que les rainures borgnes (3) sont espacées régulièrement.

4. Elément de garnissage selon la revendication 1 ou 2, caractérisé en ce que les rainures (3) sont espacées irrégulièrement (a, b, c).

5. Elément de garnissage selon la revendication 1, caractérisé en ce que les plaques (2) ont une forme rectangulaire, carrée, polygonale ou à contours curvilignes.

6 Elément de garnissage selon l'une des revendications 1 à 5, caractérisé en ce que la rainure borgne (3) s'étend sur une partie de la hauteur (h), et que l'arête (12) recouvre partiellement le bord à enture (7) situé à hauteur (h) de l'élément.

7. Elément de garnissage selon la revendication 1, caractérisé en ce que l'autre bord à enture (7) selon la hauteur d'élément (h) ne s'étend que sur une partie de la hauteur (h), de préférence sur la partie majeure.

8. Elément de garnissage selon la revendication 1, caractérisé en ce que l'arête (12) dépasse l'autre bord à enture (7) en direction de la hauteur (h) de l'élément.

9. Elément de garnissage selon l'une des revendications 1 à 8, caractérisé en ce que l'arête dépasse l'autre bord à enture (7) par une ailette.

10. Elément de garnissage selon l'une des revendications 1 à 9, caractérisé en ce que les rainures borgnes (3) entre les plaques (2) s'étendent transversalement par rapport à l'un des bords à enture (6).

11. Elément de garnissage selon l'une des revendications 1 à 10, caractérisé en ce que les rainures borgnes (3) s'étendent verticalement par rapport à l'un des bords à enture (6) disposé horizontalement.

12. Elément de garnissage selon l'une des revendications 1 à 11, caractérisé en ce que l'arête (12) est la limitation inférieure des bouts libres des rainures borgnes (3).

13. Garnissage en panneaux pour bâtiments, composé d'éléments sous forme de panneaux (1) ayant joints entre cela, des parties marginales contre-dépouillées (10, 11) sur deux côtés daja- cents (4, 5) d'une élément dépassant aux jointures de deux éléments, des bords à enture (6, 7) situés sur les côtés complémentaires (8, 9) de l'autre élément (1), caractérisé en ce que les éléments (1) s'étendent par une ailette ou un prolongement (13) partiellement sur le bord à enture (7) suité dans au moins l'une des dimensions (hauteur h) de l'élément (1), de façon que le joint des éléments adjacents (1) ne s'etend que sur une petite partie de l'une des dimensions (hauteur h), le joint entre deux éléments (1) étant recouvert par la partie contre-dépouellée (10) en chevauchement.

14. Garnissage en panneaux selon la revendication 13 dont les éléments présentent une hauteur structurée à plaques qui sont séparées les unes des autres par des joints, caractérisé en ce que les éléments (1) présentent des rainures borgnes (3) s'étendant en direction opposée à au moins l'un des bords à enture (6) sur une partie de l'une des dimensions (hauteur h) de l'élément, une arête (12) ainsi restante recouvrant en partie l'autre bord à enture (7) s'étendant en direction de l'une des dimensions (hauteur h), de façon que la jointure des deux plaques (2) sur les éléments voisins ne s'étend que sur une partie de l'une des dimensions (hauteur h).

15. Garnissage en panneaux selon la revendication 13, caractérisé en ce que l'autre bord à enture (7) selon l'une des dimensions (hauteur h) ne s'étend que sur une partie, de préférence sur une partie majeure, de l'une des dimensions (h).

16. Garnissage en panneaux selon la revendication 14 ou 15, caractérisé en ce que l'autre bord à enture s'étend selon la hauteur (h) de l'élément.

17. Garnissage en panneaux selon la revendication 13, caractérisé en ce que l'arête (12) dépasse l'autre bord à enture (7) en direction de la hauteur (h) de l'élément.

18. Garnissage en panneaux selon l'une des revendications 13 à 17, caractérisé en ce que l'arête dépasse l'autre bord à enture (7) par une ailette.

19. Garnissage en panneaux selon l'une des revendications 13 à 18, caractérisé en ce que les rainures borgnes, ayant la forme d'un canal, s'étendent entre les plaques (2) transversalement par rapport à l'un des bords à enture (6).

20. Garnissage en panneaux selon l'une des revendications 13 à 19, caractérisé en ce que les rainures borgnes (3) s'étendent verticalement par rapport à l'un des bords à enture (6) disposé horizontalement.

21. Garnissage en panneaux selon l'une des revendications 13 à 20, caractérisé en ce que l'arête (12) est la limitation inférieure des bouts libres des rainures borgnes (3).
